# EUROPÄISCHE PATENTSCHRIFT

(11) **EP 3 441 547 B1**
(45) Veröffentlichungstag und Bekanntmachung des Hinweises auf die Patenterteilung: **26.02.2020**
(21) Anmeldenummer: 18185140.3
(22) Anmeldetag: 24.07.2018
(51) Int. Cl.: E05B 15/02, E05C 9/18

(54) **SCHLIESSBLECH FÜR EINEN TREIBSTANGENBESCHLAG**
STRIKE PLATE FOR A CONNECTING ROD FITTING
GÂCHE POUR UNE FERRURE À TIGE D'ENTRAÎNEMENT

(30) Priorität: 10.08.2017 DE 102017213995
(43) Veröffentlichungstag der Anmeldung: 13.02.2019
(73) Patentinhaber: Aug. Winkhaus GmbH & Co. KG, 48291 Telgte (DE)
(72) Erfinder: Hakenes, Andreas, 48161 Münster (DE); Kushtilov, Boyko, 48159 Münster (DE)

(56) Entgegenhaltungen:
- EP-A1- 2 770 145
- EP-A2- 1 568 833
- EP-A2- 1 580 375
- EP-A2- 2 505 744
- DE-U1- 29 903 182

## Beschreibung

Die Erfindung betrifft ein Schließblech für einen Treibstangenbeschlag eines Fensters, einer Fenstertür oder dergleichen, mit einem Grundteil und mit einem mit dem Grundteil verbundenen Kopfteil und mit zumindest einer in dem Kopfteil angeordneten Haltekante zur Abstützung eines Schließzapfens des Treibstangenbeschlages, wobei das Kopfteil im Querschnitt U-förmig mit einer Basis und zwei von der Basis abstehenden Schenkeln gestaltet ist.

Ein Schließblech in ähnlicher Ausführung ist in der EP 1 568 833 A2 offenbart. Es wird ein Schließblech präsentiert, welches ein mehrteiliges Grundteil und ein mit diesem Grundteil verbindbares Kopfteil umfasst. Das Kopfteil weist hierbei einen O-förmigen Querschnitt auf. Im montierten Zustand wird das Kopfteil von dem Grundteil umrahmt.

Ein Schließblech gemäß dem Oberbegriff des Anspruchs 1 ist beispielsweise aus der EP 1 722 051 A1 bekannt. Bei diesem Schließblech wird das Grundteil mit dem Fenster verschraubt und ist als Platte ausgebildet. Das U-förmige Kopfteil hat in der Basis die Haltekante und ist mit den Schenkeln mit dem Grundteil verbunden.

Aus der DE 199 06 577 A1 ist ein Fenster- oder Türbeschlag bekannt geworden, bei dem ein Schließblech aus einem gefalzten Blechstreifen gefertigt ist. Hierdurch sind Kopfteil und Grundteil einstückig gefertigt.

Aus der EP 1 580 375 A2 ist ein Schließblech bekannt geworden, bei dem ein Haltesteg eine Blendrahmenfalzkante überragt. Hierdurch ist das Schließblech auch bei beengten Platzverhältnissen einsetzbar.

Der Erfindung liegt das Problem zugrunde, ein Schließblech der eingangs genannten Art so weiter zu bilden, dass es eine hohe Stabilität aufweist und einfach auf verschiedene Platzverhältnisse im Fenster angepasst werden kann.

Dieses Problem wird erfindungsgemäß dadurch gelöst, dass die Haltekante in einem ersten Schenkel des Kopfteils angeordnet ist und das Grundteil eine Stütze hat und dass die Stütze zwischen die beiden Schenkel des Kopfteils hineinragt.

Durch diese Gestaltung werden von einem Schließzapfen in das Schließblech eingeleitete Kräfte von dem ersten Schenkel des Kopfteils aufgenommen. Die Basis und der zweite Schenkel des U-förmig gestalteten Kopfteils verstärken den ersten Schenkel. Damit vermag das Schließblech besonders hohe Kräfte abzustützen und weist eine hohe Stabilität auf. Zur besonders hohen Stabilität des Schließblechs trägt es bei, wenn die Basis des U-förmigen Kopfteils im Wesentlichen parallel zur Haltekante angeordnet ist. Über eine entsprechende Gestaltung des Grundteils lässt sich das Schließblech besonders einfach an die Platzverhältnisse oder die Anforderungen an das Fenster anpassen. Damit kann bei Bedarf die Haltekante auch vor einer Falzkante im Fenster angeordnet sein. Die Schenkel des Kopfteils sind zur Vereinfachung der Vormontage vorzugsweise mit der Stütze verklemmt oder verrastet.

Der die Haltekante aufweisende Schenkel des Kopfteils vermag gemäß einer anderen vorteilhaften Weiterbildung der Erfindung besonders hohe Kräfte abzustützen, wenn eine Einlaufkante für den Schließzapfen von der Basis zu der Haltekante geführt ist. Durch diese Gestaltung erfolgt das Einführen des Schließzapfens in das Schließblech von der Seite der Basis des U-förmigen Kopfteils. Damit wird die Haltekante von der Basis des U-förmigen Kopfteils verstärkt. Das Schließblech hat hierdurch eine besonders hohe Stabilität gegen einen Aufhebelversuch.

Das Schließblech lässt sich gemäß einer anderen vorteilhaften Weiterbildung der Erfindung mit verschiedenen Haltekanten ausstatten, wenn die Basis des Kopfteils eine Einlauföffnung aufweist und wenn die Einlaufkante von der Einlauföffnung weg geführt ist. Damit kann das Schließblech, mit zwei Haltekanten ausgestattet, beispielsweise bei Beschlägen mit Dreh-Kipp- oder Spaltlüftungsstellungen eingesetzt werden, bei der der Schließzapfen in einer Mittelstellung in das Schließblech eingeführt wird und bei der Bewegung in die Kippstellung, die Spaltlüftungsstellung oder die Schließstellung wahlweise hinter die eine Haltekante oder die andere Haltekante bewegt wird.

Zur weiteren Erhöhung der Stabilität des Schließblechs trägt es gemäß einer anderen vorteilhaften Weiterbildung der Erfindung bei, wenn der zweite Schenkel die beiden Seiten der Einlauföffnung miteinander verbindet.

Die Montage des Schließblechs am Fenster, an der Fenstertür oder dergleichen gestaltet sich gemäß einer anderen vorteilhaften Weiterbildung der Erfindung besonders einfach, wenn Ausnehmungen zur Verschraubung des Schließblechs mit einem angrenzenden Bauteil durch die beiden Schenkel und die Stütze geführt sind. Damit werden Befestigungsschrauben zur Verschraubung des Schließblechs durch beide Schenkel geführt. Damit hat die Befestigung des Schließblechs an dem Fenster hierdurch eine besonders hohe Stabilität. Befestigungsschrauben für das Schließblech verbinden im montierten Zustand zudem das Kopfteil mit dem Grundteil.

Das Grundteil kann gemäß einer anderen vorteilhaften Weiterbildung der Erfindung für verschiedene Kopfteile universell gestaltet sein, wenn das Grundteil mehr Ausnehmungen für die Verschraubung hat als das Kopfteil. Dies trägt zur Verringerung der Fertigungskosten des Schließblechs bei.

Das Schließblech lässt sich gemäß einer anderen vorteilhaften Weiterbildung der Erfindung besonders einfach auf Profilformen des Fensters, der Fenstertür oder dergleichen anpassen, wenn das Grundteil einen zur Abstützung an einem angrenzenden Bauteil ausgebildeten Sockel aufweist.

Das Schließblech lässt sich gemäß einer anderen vorteilhaften Weiterbildung der Erfindung einfach an dem Profil des Fensters, der Fenstertür oder dergleichen vorfixieren, wenn der Sockel Klemmelemente zur Verklemmung mit einem angrenzenden Bauteil hat. Dies trägt zur Vereinfachung der Montage des Schließblechs bei.

Das Schließblech lässt sich gemäß einer anderen vorteilhaften Weiterbildung der Erfindung besonders kostengünstig fertigen, wenn das Grundteil aus Kunststoff gefertigt ist. Vorzugsweise ist das Kopfteil aus Metall, insbesondere gebogenem Stahlblech gefertigt.

Eine Verletzungsgefahr durch scharfkantige Ränder des Kopfteils lässt sich gemäß einer anderen vorteilhaften Weiterbildung der Erfindung einfach vermeiden, wenn das Grundteil das Kopfteil seitlich überragt und bündig abschließt.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: perspektivisch einen Verschluss eines Treibstangenbeschlages mit einem Schließblech,
- Fig. 2: eine Schnittdarstellung durch das Schließblech aus Figur 1 entlang der Linie II - II.
- Fig. 3: das Schließblech nach einer Trennung von Kopf- und Grundteil,
- Fig. 4: die Bauteile des Schließblechs aus Figur 3 in einer Ansicht von unten.

Figur 1 zeigt einen Verschluss 1 für ein einen gegen einen Rahmen 2 schwenkbaren Flügel 3 aufweisendes Fenster. Zur Vereinfachung der Zeichnung sind Rahmen 2 und Flügel 2 nur schematisch dargestellt. Der Verschluss 1 hat ein an dem Rahmen 2 befestigtes Schließblech 4 und einen längsverschieblich an dem Flügel 3 angeordneten Schließzapfen 5. Das Schließblech 4 hat ein aus Kunststoff gefertigtes Grundteil 6 und ein aus Stahlblech gefertigtes Kopfteil 7. Das Kopfteil 7 ist im Querschnitt U-förmig mit einer Basis 8 und zwei von der Basis 8 abstehenden Schenkeln 9, 10 gestaltet. In einem ersten Schenkel 9 hat das Kopfteil 7 zwei Haltekanten 11, 12 zur Abstützung des Schließzapfens 5 in einer Schließstellung und in einer Spaltlüftungsstellung. Zwischen den beiden Haltekanten 11, 12 hat die Basis 8 des Kopfteils 7 eine Einlauföffnung 13 für den Schließzapfen 5. Von der Einlauföffnung 13 führen Einlaufkanten 14, 15 des ersten Schenkels 9 zu den Haltekanten 11, 12. Ein parallel zum ersten Schenkel 9 angeordneter zweiter Schenkel 10 hat einen Verbindungssteg 16. Der Verbindungssteg 16 überbrückt die Einlauföffnung 13. Das Grundteil 6 überragt das Kopfteil 7 seitlich mit zwei Endstücken 17, 18. Die Endstücke 17, 18 des Schließblechs 4 werden hierdurch von dem Kunststoff des Grundteils 6 erzeugt. Das Kopfteil 7 schließt bündig mit den Endstücken 17, 18 des Grundteils 6 ab, so dass störende Kanten vermieden sind.

Der Schließzapfen 5 ist in dem dargestellten Ausführungsbeispiel pilzkopfförmig gestaltet und hintergreift im verriegelten Zustand mit einem Pilzkopf 19 eine der Haltekanten 11, 12 des Kopfteils 7.

Figur 2 zeigt in einer Schnittdarstellung durch das Schließblech 4 aus Figur 1, dass Ausnehmungen 20, 21, 22 zur Durchführung von nicht dargestellten Befestigungsschrauben durch das Grundteil 6 und beide Schenkel 9, 10 des Kopfteils 7 geführt sind. Das Grundteil 6 hat zudem mehr Ausnehmungen 22 für Befestigungsschrauben als das Kopfteil 7. Das Grundteil 6 ist damit ein Standardbauteil für verschiedene Kopfteile 7. Das Grundteil 6 ragt mit einer Stütze 23 zwischen die Schenkel 9, 10 des Kopfteils 7 hinein. Weiterhin hat das Grundteil 6 einen Sockel 24 zur Abstützung an dem Rahmen 2.

Figur 3 zeigt perspektivisch das Schließblech 4 mit von dem Grundteil 6 getrennten Kopfteil 7 in einer Ansicht von oben auf den ersten Schenkel 9. Hierbei ist zu erkennen, dass das Kopfteil 7 einfach über die Stütze 23 des Grundteils 6 geschoben werden kann.

Figur 4 zeigt das Schließblech 4 mit von dem Grundteil 6 getrennten Kopfteil 7 in einer Ansicht von unten auf den zweiten Schenkel 10. Hierbei ist zu erkennen, dass das Grundteil 6 Klemmelemente 25 zur Vorfixierung an dem Rahmen 2 hat.

## Patentansprüche

1. Schließblech (4) für einen Treibstangenbeschlag eines Fensters, einer Fenstertür oder dergleichen, mit einem Grundteil (6) und mit einem mit dem Grundteil (6) verbundenes Kopfteil (7) und mit zumindest einer in dem Kopfteil (7) angeordneten Haltekante (11, 12) zur Abstützung eines Schließzapfens (5) des Treibstangenbeschlages, wobei das Kopfteil (7) im Querschnitt U-förmig mit einer Basis (8) und zwei von der Basis (8) abstehenden Schenkeln (9, 10) gestaltet ist, **dadurch gekennzeichnet, dass** die Haltekante (11, 12) in einem ersten Schenkel (9) des Kopfteils (7) angeordnet ist und dass das Grundteil (6) eine Stütze (23) hat und dass die Stütze (23) zwischen die beiden Schenkel (9, 10) des Kopfteils (7) hineinragt.

2. Schließblech nach Anspruch 1, **dadurch gekennzeichnet, dass** eine Einlaufkante (14, 15) für den Schließzapfen (5) von der Basis (8) zu der Haltekante (11, 12) geführt ist.

3. Schließblech nach Anspruch 2, **dadurch gekennzeichnet, dass** die Basis (8) des Kopfteils (7) eine Einlauföffnung (13) aufweist und dass die Einlaufkante (14, 15) von der Einlauföffnung (13) weg geführt ist.

4. Schließblech nach Anspruch 3, **dadurch gekennzeichnet, dass** der zweite Schenkel (10) die beiden Seiten der Einlauföffnung (13) miteinander verbindet.

5. Schließblech nach Anspruch 5, **dadurch gekennzeichnet, dass** Ausnehmungen (20 - 22) zur Verschraubung des Schließblechs (4) mit einem angrenzenden Bauteil durch die beiden Schenkel (9, 10) und die Stütze (23) geführt sind.

6. Schließblech nach Anspruch 6, **dadurch gekennzeichnet, dass** das Grundteil (6) mehr Ausnehmungen (22) für die Verschraubung hat als das Kopfteil (7).

7. Schließblech nach einem der vorhergehenden Ansprüche, **dadurch gekennzeichnet, dass** das Grundteil (6) einen zur Abstützung an einem angrenzenden Bauteil ausgebildeten Sockel (24) aufweist.

8. Schließblech nach Anspruch 8, **dadurch gekennzeichnet, dass** der Sockel (24) Klemmelemente (25) zur Verklemmung mit einem angrenzenden Bauteil hat.

9. Schließblech nach einem der vorhergehenden Ansprüche, **dadurch gekennzeichnet, dass** das Grundteil (6) aus Kunststoff gefertigt ist.

10. Schließblech nach einem der vorhergehenden Ansprüche, **dadurch gekennzeichnet, dass** das Grundteil (6) das Kopfteil (7) seitlich überragt und bündig abschließt.

## Claims

1. A strike plate (4) for a drive rod fitting of a window, a French window or the like, with a base part (6) and with a head part (7) connected to the base part (6) and with at least one retaining edge (11, 12) arranged in the head part (7) for the support of a lock pin (5) of the drive rod fitting, wherein the head part (7) is designed in the cross section U-shaped with a base (8) and two legs (9, 10) projecting from the base (8), **characterized in that** the retaining edge (11, 12) is arranged in a first leg (9) of the head part (7) and that the base part (6) has a support (23) and that the support (23) projects between the two legs (9, 10) of the top part (7).

2. The strike plate according to Claim 1, **characterized in that** an inlet edge (14, 15) for the lock bin (5) is guided from the base (8) to the retaining edge (11, 12).

3. The strike plate according to Claim 2, **characterized in that** the base (8) of the head part (7) has an inlet opening (13) and that the inlet edge (14, 15) is guided away from the inlet opening (13).

4. The strike plate according to Claim 3, **characterized in that** the second leg (10) connects the two sides of the inlet opening (13) to one another.

5. The strike plate according to Claim 5, **characterized in that** recesses (20 - 22) for screwing the strike plate (4) to an adjacent component are guided by the two legs (9, 10) and the support (23).

6. The strike plate according to Claim 6, **characterized in that** the base part (6) has more recesses (22) for the screw connection than the head part (7).

7. The strike plate according to any one of the preceding claims, **characterized in that** the base part (6) has a base (24) designed for providing support on an adjacent component.

8. The strike plate according to Claim 8, **characterized in that** the base (24) has clamping elements (25) for clamping with an adjacent component.

9. The strike plate according to any one of the preceding claims, **characterized in that** the base part (6) is made from plastic.

10. The strike plate according to any one of the preceding claims, **characterized in that** the base part (6) projects laterally beyond the head part (7) and ends flush.

## Revendications

1. Gâche (4) pour une crémone d'une fenêtre, d'une porte-fenêtre ou autre, avec une partie de base (6) et avec une partie de tête (7) reliée avec la partie de base (6) et avec au moins une arête de maintien (11, 12) disposée dans la partie de tête (7) pour l'appui d'un tenon de verrouillage (5) de la crémone, la partie de tête (7) présentant une section transversale en forme de U et étant réalisée avec une base (8) et deux branches (9, 10) partant de la base (8), **caractérisée en ce que** l'arête de maintien (11, 12) est disposée dans une première branche (9) de la partie de tête (7) et **en ce que** la partie de base (6) comprend un appui (23) et **en ce que** l'appui (23) dépasse entre les deux branches (9, 10) de la partie de tête (7).

2. Gâche selon la revendication 1, **caractérisée en ce qu'**une arête d'entrée (14, 15) pour le tenon de verrouillage (5) est guidée de la base (8) vers l'arête de maintien (11, 12).

3. Gâche selon la revendication 2, **caractérisée en ce que** la base (8) de la partie de tête (7) comprend une ouverture d'entrée (13) et **en ce que** l'arête d'entrée (14, 15) est guidée loin de l'ouverture d'entrée (13).

4. Gâche selon la revendication 3, **caractérisée en ce que** la deuxième branche (10) relie entre eux les deux côtés de l'ouverture d'entrée (13).

5. Gâche selon la revendication 5, **caractérisée en ce que** des évidements (20 à 22) pour le vissage de la gâche (4) avec un composant adjacent sont guidés à travers les deux branches (9, 10) et l'appui (23).

6. Gâche selon la revendication 6, **caractérisée en ce que** la partie de base (6) comprend plus d'évidements (22) pour le vissage que la partie de tête (7).

7. Gâche selon l'une des revendications précédentes, **caractérisée en ce que** la partie de base (6) comprend un socle (24) conçu pour un appui contre un composant adjacent.

8. Gâche selon la revendication 8, **caractérisée en ce que** le socle (24) comprend des éléments de serrage (25) pour le serrage avec un composant adjacent.

9. Gâche selon l'une des revendications précédentes, **caractérisée en ce que** la partie de base (6) est constituée de matière plastique.

10. Gâche selon l'une des revendications précédentes, **caractérisée en ce que** la partie de base (6) dépasse latéralement de la partie de tête (7) et se termine en affleurement.
